# FASCICULE DE BREVET EUROPEEN

(11) **EP 0 237 070 B1**
(45) Date de publication et mention de la délivrance du brevet: **02.08.1989**
(21) Numéro de dépôt: 87103597.8
(22) Date de dépôt: 12.03.1987
(51) Int. Cl.: F28F 27/02

(54) **Dispositif de fixation d'une tôle perforée contre une plaque tubulaire d'échangeur de chaleur**
Vorrichtung zum Befestigen einer Platte mit Bohrungen an einer Endplatte eines Wärmetauschers
Device for securing a perforated sheet to an end plate of a heat exchanger

(30) Priorité: 14.03.1986 FR 8603692
(43) Date de publication de la demande: 16.09.1987
(73) Titulaire: STEIN INDUSTRIE Société Anonyme dite:, F-78140 Vélizy Villacoublay (FR)
(72) Inventeur: Foucher, Jean-Claude, F-92220 Bagneux (FR); Devoucoux, Pierre, F-92150 Suresnes (FR)
(74) Mandataire: Weinmiller, Jürgen

(56) Documents cités:
- DE-A- 1 811 596
- FR-A- 1 172 604
- US-A- 2 164 629
- PATENT ABSTRACTS OF JAPAN, vol. 9, no. 303 (M-434)[2026], 30 novembre 1985

## Description

La présente invention concerne un dispositif de fixation contre une plaque tubulaire d'échangeur de chaleur à faisceau de tubes d'une tôle perforée de contrôle des débits de fluide pénétrant dans les tubes.

On sait que dans certains cas l'on désire régler les débits de fluide pénétrant dans les tubes d'un échangeur, soit que l'on veuille faire passer un débit plus élevé dans certains des tubes, soit que l'on veuille égaliser le cébit entre tous les tubes, compte tenu des conditions d'écoulement préférentiel du fluide vers certains des tubes dans la chambre d'alimentation du faisceau de tubes.

On a proposé dans le document FR-A 1 172 604 d'assurer un tel contrôle des débits en disposant à proximité de la plaque tubulaire une tôle relativement mince, fixée sur des plots solidaires de cette plaque tubulaire et percée de trous d'un diamètre inférieur à celui des trous de cette dernière et disposés selon les mêmes pas. Le fluide alimentant les tubes du faisceau se trouve contraint de passer au travers des trous de cette tôle avant de pénétrer dans les tubes. Mais on ne peut éviter des circulations de fluide dans l'espace compris entre la plaque perforée et la plaque tubulaire, entraînant des inégalités de débit. Une telle plaque perforée n'est par ailleurs pratiquement pas démontable pour permettre d'accéder aux soudures des tubes du faisceau sur la plaque tubulaire pour contrôles et réparations éventuels.

On a proposé dans ce même but dans le document DE-A 1 811 596 de disposer au contact de la plaque tubulaire une plaque relativement épaisse boulonnée sur cette plaque tubulaire en des points de son pourtour à l'extérieur de ses trous, et percée de trous de diamètre inférieur. Mais la fixation de la plaque épaisse contre la plaque tubulaire, généralement de grand diamètre, n'est pas bien assurée, et il est difficile de rendre bien coaxiaux les trous des deux plaques, ce qui entraîne aussi des irrégularités de débit.

On a proposé aussi dans ce même but dans le document JP-A 60 140 096 d'insérer dans les extrémités des tubes des goujons creux.

Par ailleurs, si l'on voulait installer des fixations de telles plaques d'égalisation de débit en condamnant certains trous de la plaque tubulaire, on réduit le nombre de tubes actifs du faisceau de l'échangeur de chaleur.

La présente invention a pour but de procurer un dispositif de fixation contre la plaque tubulaire d'une tôle perforée de contrôle des débits de fluide dans les tubes, qui assure un contrôle précis de ces débits, ne nécessite pas la condamnation de certains des trous de la plaque tubulaire, mais soit aisément démontable pour permettre d'accéder à l'ensemble des trous.

Le dispositif de l'invention est caractérisé en ce qu'il comporte des goujons creux insérés et dudgeonnés dans les extrémités de certains des tubes et se terminant du côté externe par une extrémité filetée, sur laquelle est vissé un écrou venant serrer par sa face inférieure la tôle perforée contre la plaque tubulaire, et muni d'une tête percée d'un alésage axial.

De préférence, l'alésage axial de l'écrou est de diamètre inférieur au diamètre interne du goujon correspondant, et de grandeur telle qu'il assure la perte de charge désirée à l'entrée du tube dans lequel est inséré le goujon.

Il est décrit ci-après, à titre d'exemple et en référence à la figure unique du dessin annexé, un dispositif de fixation selon l'invention.

La plaque tubulaire 1 est percée de trous tels que 2, 3 dans lesquels sont emmanchés des tubes 4, 5 dont les extrémités sont soudées à la plaque tubulaire par des cordons de soudure 6, 7. La tôle perforée 8 percée de trous tels que 9, est serrée contre la plaque tubulaire à l'aide d'organes dont un seul a été représenté.

Ce dernier comporte un goujon 10 dudgeonné dans la zone 11 contre la paroi interne du tube correspondant 4, et se terminant par une tête 12 à filetage externe 13, engagée à l'intérieur d'un trou 14 de la tôle perforée du plus grand diamètre que les autres. Sur cette tête est vissé un écrou 15, de filetage interne correspondant, et dont la face inférieure 16 vient serrer la tôle perforée.

Cet écrou est muni d'une tête percée d'un alésage axial 17, de diamètre inférieur au diamètre interne du goujon, et égal à celui du trou normal 9 de la tôle perforée. On voit ainsi que le dispositif de fixation évite toute circulation de fluide entre la tôle perforée et la plaque tubulaire, tout en assurant une égalité de débit entre le tube 5 et le tube 4 muni de l'organe de fixation de la tôle perforée.

Le dispositif de l'invention est applicable notamment aux plaques tubulaires d'échangeur à faisceaux installés dans les appareils séparateurs-surchauffeurs des turbines de détente de vapeur de centrale de production d'énergie électrique.

## Revendications

1/ Dispositif de fixation contre une plaque tubulaire (1) d'échangeur de chaleur à faisceau de tubes (4, 5) d'une tôle perforée (8) de contrôle du débit de fluide pénétrant dans les tubes, caractérisé en ce qu'il comporte des goujons creux (10) insérés et dudgeonnés dans les extrémités de certains des tubes (4) et se terminant du côté externe par une extrémité filetée (12), sur laquelle est vissé un écrou (15) venant serrer par sa face inférieure (16) la tôle perforée contre la plaque tubulaire, et muni d'une tête percée d'un alésage axial (17).

2/ Dispositif selon la revendication 1, caractérisé en ce que l'alésage axial (17) de l'écrou est de diamètre inférieur au diamètre interne du goujon correspondant (10), et de grandeur telle qu'il assure la perte de charge désirée à l'entrée du tube dans lequel est inséré le goujon.

## Patentansprüche

1. Anordnung zur Befestigung einer Lochplatte (8) auf der Rohrplatte (1) eines Wärmetauschers mit Rohrbündel (4, 5), die zur Einstellung der in die Rohre eintretenden Fluidmenge dient, dadurch gekennzeichnet, daß sie hohle Bolzen (10) aufweist, die in die Enden bestimmter Rohre (4) eingesetzt und eingepreßt sind und außerhalb derselben in einem Gewinde (12) enden, auf das eine Mutter (15) aufgeschraubt ist, welche mit ihrer unteren Fläche (16) die Lochplatte gegen die Rohrplatte preßt und die mit einer axialen Bohrung (17) versehen ist.

2. Anordnung nach Anspruch 1, dadurch gekennzeichnet, daß die axiale Bohrung (17) der Mutter einen Durchmesser besitzt, der kleiner als der innere Durchmesser des zugehörigen Bolzens (10) ist, und daß sie eine Größe besitzt, welche den gewünschten Druckverlust am Eingang des Rohrs sicherstellt, in welches der Bolzen eingeschraubt ist.

## Claims

1. A device for fixing a perforated sheet (8) to a tubular plate (1) of a heat exchanger composed of a bank of tubes (4, 5), the sheet being intended to adjust the flow rate of fluid entering the tubes, characterized in that it comprises hollow bolts (10) inserted and expanded in the ends of certain of the tubes (4) and terminating outside the tubes in a threaded end (12) onto which is screwed a nut (15) pressing with its lower face (16) the perforated sheet against the tubular plate and having a head pierced with an axial bore (17).

2. A device according to claim 1, characterized in that the axial bore (17) of the nut is smaller in diameter than the inner diameter of the corresponding bolt (10), and of such a size as to ensure the desired head loss at the inlet of the tube in which the bolt is inserted.
